# EUROPÄISCHE PATENTSCHRIFT

(11) **EP 0 480 357 B1**
(45) Veröffentlichungstag und Bekanntmachung des Hinweises auf die Patenterteilung: **19.04.1995**
(21) Anmeldenummer: 91117075.1
(22) Anmeldetag: 08.10.1991
(51) Int. Cl.: D01H 1/32

(54) **Ringspinnmaschine**
Ring spinning machine
Métier à filer à anneaux

(30) Priorität: 09.10.1990 CH 3245/90
(43) Veröffentlichungstag der Anmeldung: 15.04.1992
(73) Patentinhaber: MASCHINENFABRIK RIETER AG, CH-8406 Winterthur (CH)
(72) Erfinder: Wolf, Horst, CH-8185 Winkel b. Bülach (CH)

(56) Entgegenhaltungen:
- EP-A- 0 389 118
- DE-A- 2 753 924
- DE-A- 3 822 420
- US-A- 4 518 899

## Beschreibung

Die Erfindung betrifft ein Betriebsverfahren für eine Spinnmaschine nach dem Oberbegriff des unabhängigen Anspruchs 1 sowie eine Spinnmaschine nach dem Oberbegriff des unabhängigen Anspruches 6.

Aus der Patentliteratur sind verschiedene Schriften bekannt, welche die Steuerung der Antriebe für Spindeln und Streckwerke betreffen. So wird beispielsweise in der DE-A1 3822420 eine Steuerung vorgeschlagen, gemäss der eine Steuereinrichtung einen Haupt- und Nebenumrichter kontrolliert, welche jeweils für eine Motorengruppe vorgesehen sind. Dabei wird das Drehzahlverhältnis auch während der An- und Auslaufvorgänge konstant gehalten.

Eine ähnliche Schaltung ist in der deutschen Patentanmeldung DE-A1 2753924 beschrieben. Zur Konstanthaltung der Drehzahlverhältnisse der Antriebe wird die Frequenz in einer Antriebsgruppe abgetastet und als Führungsgrösse für die Frequenzregelung in einer zweiten Antriebsgruppe verwendet.

In der Publikation WO 90/07595 sind an einen Gleichrichter mehrere Wechselrichter angeschlossen, wobei ein Antriebssystem zur Energierekuperation ausgelegt ist und bei Stromausfall die Energieversorgung anderer Antriebssysteme über einen Gleichstromzwischenkreis sichergestellt wird.

In den genannten Schriften wird aber den speziellen technologischen Problemen beim Abstellen einer Spinnmaschine und beim nachfolgenden Wiederanlaufen nicht Rechnung getragen.

In der Praxis beobachtet man nach dem Abstellen einer Spinnmaschine mehr oder weniger starke Krangelbildung am Garn zwischen Streckwerk und Spindeln. Diese Krangelbildung kann sich dann einstellen, wenn bei einer gewissen Verdrehung des Garnes die Spannung im Garn zu gering ist. Die Abnahme der Spannung rührt daher, dass nach dem Abstellen einer Ringspinnmaschine der Fadenballon an der Spinnstelle verschwindet, wodurch eine Ueberlänge an Garn zwischen Streckwerk und Spindel entsteht. Hochgedrehte Garne neigen mehr zur Krangelbildung als niedrig gedrehte Garne. Um die Krangelbildung zu vermeiden, kann man nach Anstellen der Spinnmaschine die Spindeln noch einige Umdrehungen machen lassen, um die Ueberlänge des Garnes abzubauen, wodurch die Krangel ausgezogen werden sollen. Durch die damit verbundene geringe Erhöhung der Drehungszahl im Garn zwischen Streckwerk und Spindel kann aber besonders bei höher gedrehten Garnen über einen Drehungskoeffizienten des Wertes 100 die Neigung zur Krangelbildung noch zunehmen.

Es ist Aufgabe der Erfindung, ein Betriebsverfahren für eine Ringspinnmaschine zu schaffen, welche für unterschiedliche Garnqualitäten die Bildung von Krangeln beim Anstellen der Spinnmaschine vermeidet.

Diese Aufgabe wird mit einem Betriebsverfahren mit den Merkmalen des unabhängigen Anspruchs 1 und mit einer Spinnmaschine gemäss Merkmalen des unabhängigen Anspruchs 6 gelöst. Vorteilhafte Weiterbildungen der Erfindung sind in den Unteransprüchen definiert. Wenn als Antriebseinrichtungen für die Spindeln des Streckwerks Einzelmotoren vorgesehen sind, ist es zweckmässig, mindestens einen Frequenzumrichter bestehend aus einem Gleichrichter und einem Wechselrichter vorzusehen. Vor dem Ausschalten der Spinnmaschine bzw. zum Herunterfahren vor dem Ausschalten wird zunächst zu einem willkürlichen Zeitpunkt die Drehzahl des Antriebsmotors für das Streckwerk reduziert, und erst nach einem Zeitintervall wird die Spindelwellendrehzahl des Spindelmotors abgesenkt.

Im Gegensatz dazu kann bei höher gedrehten Garnen die Krangelbildung dadurch besser vermieden werden, dass zunächst die Drehzahl des Spindelmotors und dann erst die Drehzahl des Streckwerks reduziert wird. Im ersten Fall wird der Krangelbildung dadurch begegnet, dass weniger Garn geliefert wird, wodurch die Spannung im Garn steigt. Im letzten Fall wird die Drehung des Garnes vermindert, wodurch ebenfalls die Neigung zur Krangelbildung sinkt. Dieselben Effekte lassen sich dadurch erzielen, dass die Drehzahlreduktion im Streckwerk bzw. in der Antriebseinrichtung für die Spindeln nicht zu bestimmten unterschiedlichen Zeitpunkten eingeleitet wird, sondern dass während des Absenkens der Drehzahlen im Streckwerk bzw. in der Antriebseinrichtung für die Spindeln diese Drehzahlen mehr oder weniger stark abgesenkt werden. Durch das Vermeiden der Krangelbildung sinkt die Wahrscheinlichkeit, dass während des Wiederanlaufens der Spinnmaschine Garnbrüche auftreten.

Eine Spinnmaschine zu individuellen Veränderungen der Drehzahlen der jeweiligen Antriebseinrichtungen ist in der Weise ausgelegt, dass die Drehzahlverläufe der Antriebseinrichtungen bezüglich Dauer und Zeitpunkt des Stillstandes einer Einrichtung nach den textiltechnischen Erfordernissen während des Hoch- und Herunterfahrens anpassbar sind, so dass beispielsweise ein Antrieb schneller als der andere herunter- bzw. hochgefahren wird und früher oder später als der andere zum Stillstand kommt. Ein Regler für die Antriebseinrichtung muss einen Programmspeicher zur Speicherung von Drehzahlverläufen der Antriebseinrichtungen aufweisen sowie Steuermittel, die für eine Antriebseinrichtung unabhängig von der anderen Antriebseinrichtung aktionsfähig sind, wobei diese Steuermittel beispielsweise eine Schaltfunktion in einem Vorgelege-Getriebe für das Streckwerk auslösen können. Das Steuermittel kann auch durch einen Schalter mit einem Stellmotor für den Streckwerksmotor gebildet werden oder auch durch einen zusätzlichen Wechselrichter, so dass in jeder Antriebseinrichtung beliebige Drehzahlen gefahren werden können.

Die Erfindung wird im folgenden anhand der Figuren im einzelnen beschrieben. Es zeigen:
- Figur 1: eine schematische Darstellung von Teilen einer Spinnmaschine,
- Figur 2: ein Schaltbild für eine Spinnmaschine,
- Figur 3: eine andere Variante der Schaltung der Einzelmotoren und
- Figur 4: ein Drehzahl-Zeit-Diagramm mit der Darstellung verschiedener Möglichkeiten, das vorgeschlagene Betriebsverfahren durchzuführen.

In Figur 1 werden Spindeln S1 über ein Getriebe GE1 von einer Antriebseinrichtung M1 angetrieben. Die Antriebseinrichtung M1 kann im einfachsten Fall ein drehzahlgesteuerter elektrischer Spindelmotor sein. Eine Welle WE kann zu einem Getriebe GE2 und dieses zu einem Vorgelegegetriebe V führen, das mit einem Getriebe GE für das Streckwerk S4 verbunden ist. Im Vorgelegegetriebe V können unterschiedliche Antriebsdrehzahlen für das Getriebe GE gewählt werden. Alternativ zum Antrieb des Streckwerks S4 über die Welle WE und das Vorgelegegetriebe V kann auch direkt ein Streckwerksmotor M4, z.B. ein Synchronmotor, angeordnet sein. Der Spindelmotor M1 und der Streckwerksmotor M4 bzw. das Vorgelegegetriebe V sind mit einem Regler R verbunden, der die Sollfrequenzen FS für den Spindelmotor M1 und die Sollfrequenz FS' für den Streckwerksmotor M4 über Verbindungsleitungen zwischen Regler und Spindelmotor M1 bzw. Streckwerksmotor M4 vorgibt. Eine Verbindungsleitung zwischen dem Regler R und dem Vorlegegetriebe V übermittelt gegebenenfalls die vorgegebene Schaltfunktion FS'' für das Vorlegegetriebe V. Der Regler erhält die vorgebenen Programme für das Absenken der Drehzahl des Spindelmotors M1, des Streckwerkmotors M4 bzw. für die Schaltfunktion FS'' des Vorlegegetriebes V von einem Programmspeicher P. Je nach Garn, das in der Spinnmaschine herzustellen ist, können verschiedene Programme abgerufen werden.

In Figur 2 steuert ein Regler R über einen Sollwertgeber S, dem er die Sollfrequenz FS übermittelt, einen Wechselrichter W1, der an Motoren M1...M4 Wechselstrom liefert. Der Wechselrichter W1 wird über einen Gleichrichter G und einen Gleichspannungszwischenkreis GZ mit Gleichstrom versorgt. Im Gleichspannungszwischenkreis GZ kann ein Kondensator K angeordnet sein, der beim Herunterfahren der Spinnmaschine über den Wechselrichter W1 zurückgespeiste elektrische Energie aufnehmen kann. Der Gleichrichter G wird von einer Wechselspannungsquelle W im Regelfall mit 3-Phasen-Wechselstrom versorgt. Zwischen Wechselrichter W1 und Streckwerksmotor M4 sitzt ein Schalter SA, mit dem der Streckwerksmotor M4 eingeschaltet werden kann. Für das Umschalten ist ein Stellmotor SM vorgesehen, wobei die Schaltfunktion FS' vom Regler R übermittelt wird. Im Normalbetrieb der Spinnmaschine wird nun beispielsweise mit konstanter Sollfrequenz gefahren, so dass der Zustand des Sollwertgebers S unverändert bleibt. Wenn der Regler einen Abstellimpuls AI beispielsweise von einer Bedienungsstation empfängt, wird die Sollfrequenz FS des Wechselrichters W1 über den Sollwertgeber S erniedrigt. Dadurch werden die Motoren M1...M4 abgebremst. Würde der Schalter SA nun in der ursprünglichen Stellung bleiben, würden die Drehzahlen des Spindelmotors M1 und des Streckwerkmotors M4 in einem festen Verhältnis reduziert werden. Durch Unterbrechung der Stromzufuhr zum Streckwerkmotor M4 kann nun während des Absenkens des allgemeinen Drehzahlniveaus in der Spinnmaschine die Antriebsgeschwindigkeit im Streckwerk S4 früher und stärker als im Spindelantrieb reduziert werden. Die Motoren M1 bis M4 werden bevorzugt als Synchronmotoren ausgeführt.

Gemäss Figur 3 ist ebenso wie gemäss Figur 2 ein Gleichrichter G an eine Wechselspannungsquelle W angeschlossen. Im Gleichstromzwischenkreis GZ ist neben dem Wechselrichter W1 für den Spindelmotor M1 ein zweiter Wechselrichter W2 für den Streckwerksmotor M4 angeschlossen. Der Regler R, bei dem der Programmspeicher P als Bestandteil dargestellt ist, steuert beide Wechselrichter W1 und W2, indem er über Verbindungsleitungen die Sollfrequenzen FS bzw. FS' übermittelt. Wenn der Regler R einen Abstellimpuls AI empfängt, wird programmgemäss zunächst die Sollfrequenz FS' im Wechselrichter W2 abgesenkt, während die Sollfrequenz FS des Wechselrichter W1 erst zu einem späteren Zeitpunkt reduziert wird. Diese Betriebsart ist wie einleitend beschrieben für schwachgedrehtes Garn vorzuziehen. Bei stärker gedrehtem Garn kann es zweckmässig sein, zunächst die Sollfrequenz FS und später erst die Sollfrequenz FS' zu reduzieren. Der Programmspeicher P muss so ausgelegt sein, dass an der Spinnmaschine auf einfache Weise Programmänderungen durchgeführt werden können, wenn dies bei Umstellung auf ein anderes herzustellendes Garn erforderlich ist.

Die verschiedenen Möglichkeiten zur Durchführung des Betriebsverfahrens werden nachfolgend anhand der Figur 4 erläutert. Die Ordinate im Diagramm zeigt Drehzahlen N, in Richtung der Abszisse läuft die Zeit T. Die Spindeldrehzahl ist mit NSA bzw. NSB bezeichnet, während die Streckwerksdrehzahl die Bezeichnungen NW1, NW2, NW3 je nach Programm trägt. Bei einer Spinnmaschine nach dem Stand der Technik wird bspw. zum Zeitpunkt TA3 aufgrund eines Abstellimpulses AI die Spindelwellendrehzahl NSB vom Punkt C ab kontinuierlich über den Punkt D bis zum Punkt E, zum Stillstand, abgesenkt. Gleichzeitig sinkt die Streckwerkswellendrehzahl NW3 vom Punkt H über Punkt O proportional zur Spindelwellendrehzahl NSA. Mit TG ist ein Zeitpunkt gekennzeichnet, von dem ab die Drehzahl stärker als vorher abgesenkt wird.

Gemäss der Erfindung kann nun nach Empfang eines Abstellimpulses AI im Regler R zum Zeitpunkt TA1 die Streckwerkswellendrehzahl NW1 bereits vom Punkt H'' an abgesenkt werden, während die Spindelwellendrehzahl NSB zunächst noch bis zum Zeitpunkt TA3 konstant bleibt und erst dann reduziert wird. Zwischen den Zeitpunkten TA1 und TA3, zu welchen die Drehzahlen der entsprechenden Motoren abgesenkt wird, liegt der Zeitdifferenzwert DW1.

Bei einer anderen Betriebsweise wird zum Zeitpunkt TA2 der Abstellimpuls AI im Regler R empfangen. Die Streckwerkswellendrehzahl NW2 wird dann gemäss Figur 4 sprunghaft vom Punkt H' auf den Wert beim Punkt L abgesenkt und dann kontinuierlich weiter verringert, während die Spindelwellendrehzahl NSA bis zum Punkt C' noch auf der ursprünglichen Höhe gehalten wird und erst anschliessend sinkt.

Bei einer weiteren Betriebsart werden die Drehzahlen des Spindelmotors M1 und des Streckwerksmotors M4 beim Empfang eines Abstellimpulses AI zum Zeitpunkt TA3 gleichzeitig abgesenkt, wobei die Spindelwellendrehzahl NSB über der Zeit vom Punkt C zum Punkt D läuft und die Streckwerkswellendrehzahl NW3 vom Punkt H bis zum Punkt H''' stetig abgesenkt wird. Bis zum Punkt L' wird dann der Streckwerksmotor M4 stärker gebremst, da seine Sollfrequenz FS' stärker reduziert wird, wodurch die Streckwerkswellendrehzahl NW3 auf ein tieferes Niveau NW2 beim Punkt L' abfällt. Weiterhin wird dann die Streckwerkswellendrehzahl NW2 stetig bis zum Punkt O und dann weiter bis zum Punkt E auf Null reduziert. Mit der Schaltung nach Figur 3 können alle in Figur 4 gezeigten Drehzahlverläufe gefahren werden. Bei Betätigung des Schalters SA gemäss Fig. 2 in die Unterbrechungsstellung läuft das Streckwerk gemäss Linienzug NW3 über die Punkte H-O'-E' früher aus als die Spindeln.

Wie eingangs erwähnt, kann es auch zweckmässig sein, die Spindelwellendrehzahl NSA vor der Streckwerkswellendrehzahl zu senken. Für diesen Fall wird angenommen, dass der Abstellimpuls AI im Regler R zum Zeitpunkt TA4 empfangen wird. Die Spindelwellendrehzahl NSA wird dann vom Punkt C' ab zu den Punkten D und E abgesenkt. Erst zu einem späteren Zeitpunkt TA3 wird die Streckwerkswellendrehzahl NW3 beim Punkt H über den Punkt O ebenfalls bis auf Null beim Punkt E abgesenkt. In diesem Fall wird das Spinngarn zwischen Streckwerk S4 und Spindel S1 bis zum Stillstand der Spinnmaschine weniger gedreht, wodurch die Krangelbildung bei höher gedrehtem Garn verhindert wird.

### Bezeichnungsliste

- AI: Abstellimpuls
- B: Batterie
- C: Punkte auf Linienzügen in Figur 4 Diagramm N, T
- D: "
- E: "
- H: "
- L: "
- O: "
- Q: "
- DW1: Differenzwert
- DW2: "
- FS: Sollfrequenz
- FS': "
- FS'': Schaltfunktion
- FG': Grenzfrequenz
- G: Gleichrichter
- GE: Getriebe
- GE1: "
- GE2: "
- GZ: Gleichspannungszwischenkreis
- K: Kondensator
- M1: Spindelmotor
- M4: Streckwerkmotor
- M2: Zusatzmotor
- M3: "
- M: Messgerät (Spannung)
- ML: Signalleitung
- N: Drehzahl
- NG: Grenzdrehzahl
- NO: Ursprüngliche Spindelwellendrehzahl
- NSA: Spindelwellendrehzahl
- NSB: "
- NSB': "
- NSB'': "
- NW1: "
- NW2: "
- NW3: "
- R: Regler
- P: Programmspeicher
- S: Sollwertgeber
- S1: Spindeln
- S4: Streckwerk
- SA: Schalter
- SM: Stellmotor
- T: Zeit
- TX: Wiedereinschaltzeit
- TA: Zeitpunkt
- TA1: "
- TA2: "
- TA4: "
- TB: "
- TB': "
- TG: Grenzzeit
- V: Vorgelegegetriebe mit Stellantrieb
- WE: Welle
- W: Wechselspannungsquelle
- W1: Wechselrichter für M1
- W2: Wechselrichter für M4

## Patentansprüche

1. Betriebsverfahren für eine Spinnmaschine mit einer Antriebseinrichtung (M1) für die Spindeln (S1) und einer weiteren Antriebseinrichtung (M4) für das Streckwerk (S4) sowie mit einem Regler (R) zur Führung der Antriebseinrichtungen,
dadurch gekennzeichnet, dass die Drehzahlen (NSA, NW1) für das Streckwerk (S4) und der Spindeln (S1) zum Ausschalten der Spinnmaschine bzw. beim Herunterfahren der Spinnmaschine vor dem Ausschalten nicht proportional, sondern unabhängig voneinander je nach einem vorgegebenen Programm reduziert werden, so dass das Garn zwischen den Spindeln (S1) und dem Streckwerk (S4) nach dem Ausschalten mehr oder weniger Drehung als während des kontinuierlichen Spinnens aufweist.

2. Betriebsverfahren für eine Spinnmaschine nach Anspruch 1, mit mindestens einem Spindelmotor M1 zum Antrieb der Spindeln (S1) und mit mindestens einem weiteren Streckwerksmotor (M4) zum Verstrecken von Vorgarn, mit einem Frequenzumrichter, der mindestens aus einem Gleichrichter (G) und einem Wechselrichter (W1) besteht,
dadurch gekennzeichnet, dass zum Ausschalten der Spinnmaschine bzw. zum Herunterfahren vor dem Ausschalten der Spinnmaschine zunächst zu einem willkürlichen Zeitpunkt (TA1, TA2) die Drehzahl (NW1, NW2) des Antriebsmotors (M4) für das Streckwerk reduziert wird und dass erst nach einem Zeitintervall (TA3 -TA1 = DW1 bzw. TA3 - TA2) die Spindelwellendrehzahl (NSB) des Spindelmotors (M1) abgesenkt wird.

3. Betriebsverfahren nach Anspruch 2, dadurch gekennzeichnet, dass zum Reduzieren der Streckwerkswellendrehzahl (NW3) der Wechselrichter (W1) und der Streckwerksmotor (M4) mit einem Schalter (SA) vorzeitig getrennt werden.

4. Betriebsverfahren nach Anspruch 2 oder 3, dadurch gekennzeichnet, dass ein Regler (R) nach dem Empfang eines Abstellimpulses (AI) von einer Bedienungsstation der Spinnmaschine zunächst die Sollfrequenz (FS') für einen Wechselrichter (W2) des Streckwerkmotors (M4) nach einem vorgegebenen Programm reduziert, und dass nach einem Zeitintervall (TA3 - TA2 bzw. TA3 - TA1) die Sollfrequenz (FS) für den Wechselrichter (W1) des Spindelmotors (M1) reduziert wird.

5. Betriebsverfahren nach Anspruch 1, dadurch gekennzeichnet, dass nach Empfang eines Abstellimpulses (AI) in einem Regler (R) zunächst die Spindelwellendrehzahl (NSA) abgesenkt wird und erst nach einem Zeitintervall (DW2) die Streckwerkswellendrehzahl (NW3) abgesenkt wird.

6. Spinnmaschine nach einem der vorstehenden Ansprüche mit einer Antriebseinrichtung (M1) für Spindeln (S1) und einer weiteren Antriebseinrichtung (M4) für ein Streckwerk (S4) sowie einem Regler (R) zur Führung der Antriebseinrichtungen,
dadurch gekennzeichnet, dass der Regler (R) zur individuellen Veränderung der Drehzahlen (NSA,NW1) der jeweiligen Antriebseinrichtungen in der Weise ausgelegt ist, dass die Drehzahlverläufe (NSA, NW1) der Antriebseinrichtungen bezüglich Dauer und Zeitpunkt des Stillstandes unabhängig voneinander nach textiltechnischen Erfordernissen während des Hoch- und Herunterfahrens anpassbar sind, und dass ein Programmspeicher (P) zur Speicherung von Drehzahlverläufen an den Regler (R) gekoppelt ist, und dass Steuermittel (FS''V; FS',SM,SA; FS',W2) für eine Antriebseinrichtung (M4) vorgesehen sind, die unabhängig von den Steurmitteln der anderen Antriebseinrichtung (M1) aktionsfähig sind, wobei die Steuermittel entweder durch
- eine Schaltfunktion (FS'') in einem Vorgelege-Getriebe (V) für das Streckwerk (S4) oder
- einen Schalter (SA) mit einem Stellmotor (SM) für den Streckwerksmotor (M4) oder
- einen Wechselrichter (W2) verkörpert werden.

## Claims

1. An operating method for a spinning machine with a drive device (M1) for the spindles (S1) and a further drive device (M4) for the drafting arrangement (S4) as well as a control (R) for guiding the drive devices, characterized in that for switching off the spinning machine or for the decelaration of the spinning machine prior to the switch-off the rotary speeds (NSA, NW1) for the drafting arrangement (S4) and the spindles (S1) are not reduced proportionately, but mutually independent from one another depending on a predetermined program so that the yarn between the spindles (S1) and the drafting arrangement (S4) is provided with more or less rotation after the switch-off than during the continuous spinning.

2. An operating method for a spinning machine as claimed in claim 1, with at least one spindle motor (M1) for driving the spindles (S1) and with at least one further drafting motor (M4) for drafting roving yarn, with a frequency converter which consists at least of one rectifier (G) and one inverter (W1), characterized in that for switching off the spinning machine or for the deceleration prior to the switch-off of the spinning machine the rotary speed (NW1, NW2) of the drive motor (M4) for the drafting arrangement is reduced at first at a random time and that only after a time interval (TA3 - TA1 = DW1 or TA3 - TA2) the speed of the spindle shaft (NSB) of the spindle motor (M1) is reduced.

3. An operating method as claimed in claim 2, characterized in that the inverter (W1) and the drafting motor (M4) can be separated prematurely by a switch (SA) for reducing the shaft speed of the drafting arrangement (NW3).

4. An operating method as claimed in claim 2 or 3, characterized in that after the receipt of a shutdown impulse (AI) from an operator's station of the spinning machine the loop controller (RI) reduces at first the set frequency (FS') for an inverter (W2) of the drafting motor (M4) in accordance with a predetermined program and that after a time interval (TA3 - TA2 or TA3 - TA1) the set frequency (FS) for the inverter (W1) of the spindle motor (M1) is reduced.

5. An operating method as claimed in claim 1, characterized in that after the receipt of a shutdown impulse (AI) the rotary speed of the spindle shaft (NSA) is lowered in a control (R) at first and that the rotary speed of the drafting shaft (NW3) is lowered only after a time interval (DW2).

6. A spinning machine as claimed in one of the previous claims, with a drive device (M1) for spindles (S1) and a further drive device (M4) for a drafting arrangement (S4) as well as a loop controller (R) for guiding the drive devices, characterized in that the control (R) is designed for changing the rotary speeds (NSA, NW1) of the respective drive devices individually in such a way that the speed curves (NSA, NW1) of the drive devices are mutually independently ajustable with respect to duration and time of the standstill in accordance with the textile-technical requirements during the run-up and decelaration and that a program memory (P) for storing the speed curves is coupled to the control R) and that control means (FS''V; FS', SM, SA; FS', W2) for a drive device (M4) are provided which can act independent from the control means of the other drive devices (M1), with the control means being embodied either by
- a switching function (FS'') in a gear reducer unit (V) for the drafting arrangement (S4) or
- a switch (SA) with a servomotor (SM) for the drafting motor (M4) or
- an inverter (W2)

## Revendications

1. Méthode d'exploitation pour une machine à filer, avec un arrangement d'entraînement (M1) pour les broches (S1) et un autre arrangement d'entraînement (M4) pour le train d'étirage (S4), ainsi qu'avec un asservisseur (R) pour la commande des arrangements d'entraînement,
caractérisée par le fait que,
pour mettre la machine à filer hors de service, respectivement pour la diminution du régime de la machine à filer, avant le déclenchement de la machine, les nombres de tours (NSA, NW1) pour le train d'étirage (S4) et les broches (S1) ne sont pas réduits proportionnellement, mais sont réduits indépendamment les uns des autres, selon un programme prédéterminé, de sorte que le fil, compris entre les broches (S1) et le train d'étirage (S4), reçoit, après le déclenchement, plus ou moins de torsion que lors du filage continu.

2. Méthode d'exploitation pour une machine à filer selon revendication 1, avec au moins un moteur de broches (M1) pour l'entraînement des broches (S1), et avec au moins un autre moteur de train d'étirage (M4) pour l'étirage de mèches, avec un changeur de fréquence qui est au moins constitué par un redresseur de courant (G) et un onduleur (W1),
caractérisée par le fait que,
pour mettre la machine à filer hors de service, respectivement pour la diminution du régime de la machine à filer, avant le déclenchement de la machine, le nombre de tours (NW1, NW2) du moteur d'entraînement (M4) pour le train d'étirage est réduit en premier lieu, a un moment arbitraire (TA1, TA2), et que le nombre de tours de l'arbre de broches (NSB) du moteur de broches (M1) n'est diminué qu'après un intervalle de temps (TA3 - TA1 = DW1 respectivement TA3 - TA2).

3. Méthode d'exploitation selon revendication 2,
caractérisée par le fait que,
pour réduire le nombre de tours de l'arbre de train d'étirage (NW3), l'onduleur (W1) et le moteur de train d'étirage (M4) sont séparés prématurément par un interrupteur (SA).

4. Méthode d'exploitation selon revendication 2 ou 3,
caractérisée par le fait
qu'un asservisseur (R) réduit en premier lieu la fréquence de consigne (FS') pour un onduleur (W2) du moteur de train d'étirage (M4) selon un programme prédéterminé, après la réception d'une impulsion d'arrêt (AI) venant d'une station de commande de la machine à filer, et que la fréquence de consigne (FS) pour l'onduleur (W1) du moteur de broches (M1) est réduite après un intervalle de temps (TA3 - TA2 respectivement TA3 - TA1).

5. Méthode d'exploitation selon revendication 1, caractérisée par le fait
que le nombre de tours de l'arbre de broches (NSA) est d'abord réduit, après la réception d'une impulsion d'arrêt (AI) dans un asservisseur (R), et que le nombre de tours de l'arbre de train d'étirage (NW3) est diminué seulement après un intervalle de temps (DW2).

6. Machine à filer selon l'une des revendications précédentes, avec un arrangement d'entraînement (M1) pour les broches (S1) et un autre arrangement d'entraînement (M4) pour un train d'étirage (S4), ainsi qu'un asservisseur (R) pour la commande des arrangements d'entraînement,
caractérisée par le fait que
l'asservisseur (R) est conçu pour changer individuellement les nombres de tours (NSA, NW1) de chacun des arrangements d'entraînement, de façon à ce que les déroulements des nombres de tours (NSA, NW1) des arrangements d'entraînement peuvent être adaptés en ce qui concerne la durée et le moment de l'arrêt, indépendamment l'un de l'autre, selon les exigences de la technique des textiles, pendant l'augmentation et la réduction, et qu'une mémoire de programme (P) est accouplée à l'asservisseur (R), afin de mémoriser les déroulements des nombres de tours, et que des moyens d'asservissement (FS''V; FS', SM, SA, FS', W2) sont prévus pour un arrangement d'entraînement (M4), qui sont capables de réagir indépendamment des moyens d'asservissement de l'autre arrangement d'entraînement (M1), et où les moyens d'asservissement sont représentés soit
- par une fonction d'interruption (FS'') dans une transmission intermédiaire (V) pour le train d'étirage (S4), ou
- par un interrupteur (SA) avec un servomoteur (SM) pour le moteur du train d'étirage (M4), ou
- par un onduleur (W2).
